# FASCICULE DE BREVET EUROPEEN

(11) **EP 1 010 506 B1**
(45) Date de publication et mention de la délivrance du brevet: **27.07.2005**
(21) Numéro de dépôt: 99440331.9
(22) Date de dépôt: 30.11.1999
(51) Int. Cl.: B27J 5/00, B27L 7/00, B26D 3/28, B26D 7/06, B65D 13/00

(54) **Procédé et dispositif de réalisation de sangles ou rubans en écorce d'arbre.**
Verfahren und Vorrichtung zur Herstellung von Gurten oder Streifen aus Rinde
Method and apparatus for the manufacture of a band or ribbon from bark

(30) Priorité: 17.12.1998 FR 9816168
(43) Date de publication de la demande: 21.06.2000
(73) Titulaire: Société à responsabilité limitée dite: Antoine Faivre, 25160 Malpas (FR)
(72) Inventeur: Faivre, Antoine, 25160 Vaux et Chantegrue (FR)
(74) Mandataire: Rhein, Alain

(56) Documents cités:
- DE-C- 59 255
- FR-A- 425 665
- FR-A- 1 576 628
- FR-A- 2 642 697
- DATABASE WPI Section Ch, Week 8921 Derwent Publications Ltd., London, GB; Class D13, AN 89-156050 XP002113926 & JP 01 098450 A (ANZEN FOODS KK), 17 avril 1989 (1989-04-17)

## Description

La présente invention a pour objet un procédé de réalisation de sangles ou rubans de même épaisseur à partir de sangles ou rubans prélevés dans l'aubier d'arbres du type résineux, et destinés à être utilisés pour réaliser des décorations ou le cerclage de fromages, ainsi que le dispositif permettant la mise en oeuvre dudit procédé.

Il est actuellement fréquent d'utiliser des sangles prélevées dans l'aubier d'arbres du type résineux, soit dans le domaine de la décoration pour réaliser des oeuvres artistiques ou pour orner un bouquet de fleurs par exemple, soit dans le domaine de la pâtisserie pour cercler un gâteau, soit dans le domaine de la fromagerie pour cercler un fromage notamment lorsqu'il est crémeux afin de lui conserver sa forme.

L'aubier consiste en la partie jeune du tronc, c'est-à-dire la ou les dernières couches annuelles du bois, et il se situe donc entre le bois dur et l'écorce. Les sangles sont prélevées principalement dans les arbres du type résineux tels que les sapins et les épicéas, au moyen d'un outil du type gouge qui est déplacé dans le sens longitudinal de l'arbre, lequel qui aura été, de préférence, préalablement débarrassé de la partie rugueuse de son écorce.

Cette opération nécessite une certaine dextérité pour permettre d'obtenir une sangle de bonne longueur et de largeur constante. Cependant, le fait de contrôler la largeur de la sangle ne permet pas d'obtenir une épaisseur constante sur une même sangle ou d'une sangle à une autre.

Or, dans le domaine de la décoration où les sangles sont destinées très fréquemment à être cintrées, les variations d'épaisseur ne permettent pas d'obtenir une parfaite continuité de courbure, ce qui présente des inconvénients d'ordre esthétique.

D'autre part, dans le domaine de la fromagerie où le cerclage des fromages est souvent réalisé mécaniquement et automatiquement, il est indispensable que les sangles soient sensiblement toutes de même épaisseur et d'épaisseur constante.

Aussi, les méthodes actuelles de prélèvement de sangle engendrent beaucoup de pertes, ce qui accroît les coûts de production.

On connaît des dispositifs permettant de couper dans le sens de l'épaisseur des planches de liège pour en faire des feuilles de différentes épaisseurs, de tels dispositifs sont décrits dans les documents FR 425.665 et FR 1.576.628. Ces dispositifs comportent essentiellement un moyen d'entraînement de la planche à émincer, et un moyen de coupe disposé en sortie dudit moyen d'entraînement, celui-ci consistant en un rouleau cranté ou strié, mû en rotation et rappelé élastiquement en direction d'un support plan ou d'un rouleau.

Ces dispositifs et les procédés qu'ils mettent en oeuvre, sont destinés au traitement de l'écorce et plus particulièrement du liège, et ils ne peuvent pas permettre le traitement de l'aubier en vue de la fabrication de sangles, notamment en raison de l'épaisseur de la sangle lors de son prélèvement sur l'arbre, et qui est de l'ordre de quelques millimètres. Les moyens d'entraînement et de coupe décrits dans les documents évoqués précédemment, ne sont effectivement pas adaptés au traitement de sangles en aubier de si faible épaisseur.

La présente invention a pour but de remédier aux divers inconvénients précités en proposant un procédé et son dispositif de mise en oeuvre, permettant de réaliser des sangles ou rubans de même épaisseur et d'épaisseur constante à partir de sangles ou rubans prélevés de manière traditionnelle dans l'aubier d'un arbre.

Le procédé de réalisation de sangles ou rubans à partir de sangles ou rubans prélevés, au moyen d'un outil du type gouge, dans l'aubier d'arbres du type résineux, se caractérise essentiellement en ce qu'il consiste à découper longitudinalement et dans le sens de l'épaisseur la sangle ou le ruban prélevé peu de temps auparavant dans l'aubier pour former au moins une sangle d'épaisseur constante, tout en réalisant immédiatement avant l'opération de découpe une compression transversale linéaire bilatérale dans le sens de l'épaisseur de ladite sangle.

La compression de la sangle permet d'une part de lui donner une forme plate, sachant qu'après son prélèvement elle peut présenter une forme incurvée, et d'autre part, du fait d'être linéaire et bilatérale, de réaliser une contrainte qui en réaction provoque en sortie de compression une expansion optimale favorisant la coupe, du fait de la dimension du bord offert à la coupe et de la tension dudit bord. On notera que les dispositifs existants ne permettent pas de réaliser une compression linéaire bilatérale.

Par ailleurs, l'expansion optimale ne peut être obtenue que si la sangle présente une grande élasticité, laquelle est conditionnée par la fraîcheur de ladite sangle, l'opération de découpe doit donc de préférence être réalisée au plus tard dans le jour qui suit le prélèvement.

Le dispositif permettant la mise en oeuvre du procédé selon l'invention se caractérise essentiellement en ce qu'il comporte un outil de coupe, un moyen d'entraînement d'une sangle ou d'un ruban, prélevé peu de temps auparavant dans l'aubier d'un arbre du type résineux, dans son sens longitudinal, en direction dudit outil de coupe disposé en sortie dudit moyen d'entraînement et apte à réaliser une coupe dans le sens de l'épaisseur de ladite sangle ou dudit ruban, ledit moyen d'entraînement réalisant une compression transversale linéaire bilatérale dans le sens de l'épaisseur de ladite sangle.

Selon une caractéristique additionnelle du dispositif selon l'invention, l'outil de coupe est animé d'un mouvement de vibration dans le sens longitudinal de son bord de coupe, perpendiculairement au sens d'avancement de la sangle.

Selon un mode de réalisation préférentiel du dispositif selon l'invention, le moyen d'entraînement consiste en deux rouleaux superposés dont l'un est fixe tandis que l'autre est mobile en déplacement de manière à pouvoir être amené au contact dudit rouleau fixe avec une certaine pression réglable.

Selon une caractéristique additionnelle du mode de réalisation préférentiel du dispositif selon l'invention, le rouleau mobile est susceptible de prendre des positions fixes par rapport au rouleau fixe, avec, pour chacune desdites positions fixes, une possibilité de jeu rappelé élastiquement.

Les deux rouleaux permettent de réaliser une compression linéaire bilatérale par l'intermédiaire des deux génératrices en regard, le moyen de coupe étant disposé à courte distance desdites génératrices.

Les avantages et les caractéristiques du procédé et dispositif selon l'invention, ressortiront plus clairement de la description qui suit et qui se rapporte au dessin annexé, lequel en représente un mode de réalisation non limitatif.

Dans le dessin annexé:
- la figure 1 représente une vue schématique d'un dispositif permettant la mise en oeuvre du procédé selon l'invention.
- la figure 2 représente une vue schématique d'un détail de la figure 1.

Si on se réfère à la figure 1, on peut voir qu'un dispositif mettant en oeuvre le procédé selon l'invention comporte un moyen 1 d'entraînement d'une sangle 2 prélevée préalablement dans l'écorce d'un arbre, ainsi qu'un outil de coupe 3.

Le moyen d'entraînement 1 comprend deux rouleaux 10 et 11 disposés l'un au-dessus de l'autre, le rouleau inférieur 10 étant fixe, tandis que le rouleau supérieur 11 est mobile en rapprochement ou en éloignement par rapport au rouleau inférieur 10.

La position du rouleau supérieur 11 par rapport au rouleau inférieur 10 est réglable, avec toutefois pour chacune des positions qu'il peut prendre fixement la possibilité d'un certain jeu rappelé élastiquement.

Les rouleaux 10 et 11 sont mus en rotation dans des sens inverses A et B, et à la même vitesse par un moyen moteur 4 de type connu qui comprend une roue d'entraînement 40, une courroie 41, un renvoi d'angle mobile 42 et deux roues 43 et 44 identiques accolées chacune coaxialement à l'un des rouleaux 10 et 11.

La sangle 2 à couper, qui a été prélevée peu de temps auparavant dans l'aubier d'un arbre du type résineux, est placée sur un plateau 5 et est poussée entre les rouleaux 10 et 11 qui, par leur rotation, l'entraînent en la pinçant entre deux génératrices.

L'outil de coupe 3 est positionné à proximité des rouleaux 10 et 11, et plus particulièrement à faible distance de la zone de pincement de la sangle 2.

L'outil de coupe 3 est animé d'un mouvement de vibration dans le sens longitudinal de son bord de coupe 30, c'est-à-dire parallèlement aux axes de rotation des rouleaux 10 et 11.

La vibration de l'outil de coupe 3 peut être obtenue de différentes manières connues en soi, au moyen d'un excentrique par exemple.

On notera que la coupe peut être réalisée différemment au moyen d'une lame oscillante ou d'une lame circulaire mue en rotation.

A la sortie des rouleaux 10 et 11, l'outil de coupe 3 coupe la sangle 1 dans le sens de l'épaisseur et la sépare en deux rubans, un ruban inférieur 20 et un ruban supérieur 21.

La position de l'outil de coupe 3 est fixe par rapport au rouleau inférieur 10, en sorte que lors de la coupe le ruban inférieur 20 soit toujours de même épaisseur.

On notera qu'il peut être prévu un réglage de la position de l'outil de coupe 3 par rapport au rouleau inférieur 10, de manière à permettre la réalisation de rubans inférieurs 20 d'épaisseurs différentes.

Le ruban supérieur 21, selon son épaisseur et la régularité de celle-ci, est soit jeté, soit conservé tel quel, soit coupé dans le sens de l'épaisseur une seconde fois.

Le réglage de la position du rouleau supérieur 11 par rapport au rouleau inférieur 10 permet de traiter des sangles 1 de différentes épaisseurs, la possibilité de jeu permet d'absorber les variations d'épaisseur d'une même sangle 1, de deux sangles 1 d'épaisseurs proches.

Si on se réfère maintenant à la figure 2, on peut voir que lors du pincement entre les deux rouleaux 10 et 11 de la sangle 1, celle-ci est comprimée plus qu'il ne faut pour l'entraîner en déplacement.

La compression de la sangle 1 a pour but d'une part de l'aplatir, sachant que la sangle 1 est à l'origine légèrement incurvée dans le sens transversal, et d'autre part de provoquer par réaction à la sortie des rouleaux 10 et 11, le relâchement de ses fibres et son expansion de manière à présenter à l'outil de coupe 3 une épaisseur la plus large possible, et une tension dans le sens de l'épaisseur qui facilite la coupe.

Le procédé et le dispositif selon l'invention permettent d'obtenir des sangles ou des rubans d'épaisseur constante à partir de sangles ou rubans prélevés de manière traditionnelle.

Avantageusement, outre le fait que toutes les sangles d'origine peuvent être utilisées, le nombre de sangles produites est très supérieur au nombre desdites sangles d'origine, ce qui en réduit le coût.

## Revendications

1. Procédé de réalisation de sangles ou rubans de même épaisseur à partir de sangles ou rubans prélevés dans l'aubier d'arbres du type résineux, et destinés à être utilisés pour réaliser des décorations ou le cerclage de fromages, **caractérisé en ce qu'**il consiste à découper longitudinalement et dans le sens de l'épaisseur la sangle ou le ruban prélevé peu de temps auparavant dans l'aubier pour former au moins une sangle ou un ruban d'épaisseur constante, tout en réalisant immédiatement avant l'opération de découpe une compression transversale linéaire bilatérale dans le sens de l'épaisseur de ladite sangle ou dudit ruban.

2. Dispositif pour la mise en oeuvre du procédé selon la revendication 1, **caractérisé en ce qu'**il un outil de coupe (3), un moyen d'entraînement (1) d'une sangle ou d'un ruban (2), prélevé peu de temps auparavant dans l'aubier d'un arbre du type résineux, dans son sens longitudinal, en direction dudit outil de coupe (3) disposé en sortie dudit moyen d'entraînement (1) et apte à réaliser une coupe dans le sens de l'épaisseur de ladite sangle ou dudit ruban (2), ledit moyen d'entraînement (1) étant du réalisant une compression transversale linéaire bilatérale dans le sens de l'épaisseur de ladite sangle ou dudit ruban (2).

3. Dispositif selon la revendication 2, **caractérisé en ce que** l'outil de coupe (3) est animé d'un mouvement de vibration dans le sens longitudinal de son bord de coupe (30), perpendiculairement au sens d'avancement de la sangle ou du ruban (2).

4. Dispositif selon la revendication 2 ou la revendication 3, **caractérisé en ce que** le moyen d'entraînement (1) consiste en deux rouleaux superposés (10, 11) dont l'un (10) est fixe tandis que l'autre (11) est mobile en déplacement de manière à pouvoir être amené au contact dudit rouleau fixe (10) avec une certaine pression réglable.

5. Dispositif selon la revendication 4, **caractérisé en ce que** le rouleau mobile (11) est susceptible de prendre des positions fixes par rapport au rouleau fixe (10), avec, pour chacune desdites positions fixes, une possibilité de jeu rappelé élastiquement.

## Patentansprüche

1. Verfahren zur Herstellung von Gurten oder Streifen einer gleichen Dicke ab Gurten oder Streifen, die dem Splint von harzhaltigen Bäumen entnommen und dazu bestimmt sind, zum Herstellen von Dekorationen und Käscreifen verwendet zu werden, **dadurch gekennzeichnet, daß** es darin besteht, den Gurt oder den Streifen, der kurz zuvor dem Splint entnommen wurde, der Länge nach und in der Richtung der Dicke zu schneiden, um wenigsten einen Gurt oder einen Streifen konstanter Dicke zu bilden, während sofort vor dem Schneidevorgang eine bilaterale lineare Querkompression in der Richtung der Dicke des besagten Gurtes oder des besagten Streifens durchgeführt wird.

2. Vorrichtung zur Anwendung des Verfahrens nach Anspruch 1, **dadurch gekennzeichnet, daß** sie ein Schneidewerkzeug (3), ein Mittel zum Antrieb (1) eines Gurtes oder eines Streifens (2), der kurz zuvor dem Splint eines harzhaitigen Baums entnommen wurde, in seiner Längsrichtung, in Richtung auf das besagte Schneidewerkzeug, (3) das am Ausgang des besagten Antriebsmittel (1) angeordnet und geeignet, ein Schneiden in der Richtung der Dicke des besagten Gurtes oder des besagten Streifens (2) durchzuführen, wobei das besagte Antriebsmitte1 (1) eine bilaterale lineare Querkompression in der Richtung der Dicke des besagten Gurtes oder des besagten Streifens (2) durchführt.

3. Vorrichtung nach Anspruch 2, **dadurch gekennzeichnet, daß** das Schneidewerkzeug (3) einer Vibrationsbewegung in der Längsrichtung seines Sehneiderandes (30), senkrecht zur Fortbewegungsrichtung des Gurtes oder des Streifens (2) ausgesetzt wird.

4. Vorrichtung nach Anspruch 2 oder nach Anspruch 3, **dadurch gekennzeichnet, daß** das Antriebsmittel (1) aus zwei übereinander liegenden Rollen (10, 11) besteht, von denen die eine (10) unbeweglich ist, während die andere (11) beweglich ist, derart, daß sie mit einem gewissen einstellbaren Druck mit der besagten unbeweglichen. Rolle (10) in Berührung gebracht werden kann.

5. Vorrichtung nach Anspruch 4, **dadurch gekennzeichnet daß** die bewegliche Rolle (11) in der Lage ist, feste Positionen bezüglich der festen Rolle (10) einzunehrnen, mit, für jede der besagten festen Positionen, eine Möglichkeit eines

## Claims

1. Method for the manufacture of a band or ribbon with the same thickness from bauds or ribbons taken from the sapwood of resinous-type trees, and intended to be used for manufacturing decorations or hoops for cheeses, **characterised in that** it consists in cutting, lengthwise and in the direction of the thickness, the band or the ribbon taken little time before from the sapwood, in order to form at least a band or a ribbon with a constant tluckness, while performing, immediately before the cutting operation, a bilateral linear transverse compression in the direction of the thickness of said band or said ribbon.

2. Device for the implementation of the process according to claim 1, **characterised in that** it comprises a cutting tool (3), means for driving (1) a band or a ribbon (2), taken little time before from the sapwood of a resinous-type tree, in its longitudinal direction, towards said cutting tool (3) arranged at the outlet of said driving means (1) and capable of performing a cut in the direction of the thickness of said band or of said ribbon (2), said driving means (1) performing a bilateral linear transverse compression in the direction of the thickness of said band or said ribbon (2).

3. Device according to claim 2, **characterised in that** the cutting tool (3) is subjected to a vibrating motion in the longitudinal direction of its cutting edge (30), perpendicularly to the direction of progressing of the band or the ribbon (2).

4. Device according to claim 2 or claim 3, **characterised in that** the driving means (1) consists of two superimposed tollers (10, 11), one (10) of which is fixed, while the other one (11) is movable in displacement so as to be able to be brought into contact with said fixed roller (10) with a certain adjustable pressure.

5. Device according to claim 4, **characterised in that** the movable roller (11) is likcly to adopt fixed positions with respect to the fixed roller (10), with, for each of said fixed positions, a possibility of elastically restored backlash.
